# EUROPÄISCHE PATENTSCHRIFT

(11) **EP 1 492 953 B1**
(45) Veröffentlichungstag und Bekanntmachung des Hinweises auf die Patenterteilung: **18.05.2011**
(21) Anmeldenummer: 03745245.5
(22) Anmeldetag: 29.01.2003
(51) Int. Cl.: F02M 57/06, H01T 13/22

(54) **BRENNSTOFFEINSPRITZVENTIL-ZÜNDKERZE-KOMBINATION**
COMBINED FUEL INJECTION VALVE/IGNITION PLUG
COMBINAISON SOUPAPE D'INJECTION DE CARBURANT / BOUGIE D'ALLUMAGE

(30) Priorität: 28.03.2002 DE 10214167
(43) Veröffentlichungstag der Anmeldung: 05.01.2005
(73) Patentinhaber: ROBERT BOSCH GMBH, 70442 Stuttgart (DE)
(72) Erfinder: VOGEL, Manfred, 71254 Ditzingen (DE); HERDEN, Werner, 70839 Gerlingen (DE); ECKER, Rainer, 71638 Ludwigsburg (DE)
(74) Vertreter: Körfer, Thomas
(86) Internationale Anmeldenummer: PCT/DE2003/000232
(87) Internationale Veröffentlichungsnummer: WO 2003/083284

(56) Entgegenhaltungen:
- DE-A- 4 140 962
- DE-A- 10 015 916
- DE-A- 19 859 508
- US-A- 2 795 214
- US-A- 3 173 409
- US-A- 4 029 986
- US-A- 4 693 218
- US-A- 6 135 084
- PATENT ABSTRACTS OF JAPAN vol. 006, no. 058 (M-122), 15. April 1982 (1982-04-15) & JP 57 000361 A (NISSAN MOTOR CO LTD), 5. Januar 1982 (1982-01-05)
- PATENT ABSTRACTS OF JAPAN vol. 009, no. 202 (M-405), 20. August 1985 (1985-08-20) & JP 60 065225 A (NISSAN JIDOSHA KK), 15. April 1985 (1985-04-15)

## Beschreibung

### Stand der Technik

Die Erfindung geht aus von einem Brennstoffeinspritzventil mit integrierter Zündkerze (Brennstoffeinspritzventil-Zündkerze-Kombination) nach der Gattung des Hauptanspruchs.

Aus der EP 0 661 446 Al ist ein Brennstoffeinspritzventil mit einer integrierten Zündkerze bekannt. Das Brennstoffeinspritzventil mit integrierter Zündkerze dient zum direkten Einspritzen von Brennstoff in den Brennraum einer Brennkraftmaschine und zum Zünden des in den Brennraum eingespritzten Brennstoffs. Durch die kompakte Integration eines Brennstoffeinspritzventils mit einer Zündkerze kann Einbauraum am Zylinderkopf der Brennkraftmaschine eingespart werden. Das bekannte Brennstoffeinspritzventil mit integrierter Zündkerze weist einen Ventilkörper auf, der zusammen mit einem mittels einer Ventilnadel betätigbaren Ventilschließkörper einen Dichtsitz bildet, an welchen sich eine an einer dem Brennraum zugewandten Stirnfläche des Ventilkörpers ausmündende Abspritzöffnung anschließt. Der Ventilkörper ist durch einen keramischen Isolationskörper von einem in den Zylinderkopf der Brennkraftmaschine einschraubbaren Gehäusekörper hochspannungsfest isoliert. An dem Gehäusekörper befindet sich eine Masseelektrode, um ein Gegenpotential zu dem mit Hochspannung beaufschlagten ventilkörper zu bilden. Bei Beaufschlagung des Ventilkörpers mit einer ausreichenden Hochspannung erfolgt ein Funkenüberschlag zwischen dem Ventilkörper und der mit dem Gehäusekörper verbundenen Masseelektrode.

Bei dem bekannten Brennstoffeinspritzventil mit integrierter Zündkerze ist jedoch nachteilig, daß die Position des Funkenüberschlags bezüglich des von der Abspritzöffnung abgespritzten Brennstoffstrahls nicht definiert ist, da der Funkenüberschlag an einer nahezu beliebigen Stelle im seitlichen Bereich eines Vorsprungs des Ventilkörpers erfolgen kann. Eine sichere Zündung der sogenannten Strahlwurzel des von der Abspritzöffnung abgespritzten Brennstoffstrahls ist bei dieser bekannten Bauweise nicht mit der notwendigen Sicherheit möglich. Eine sichere und zeitlich exakt definierte Entflammung des Brennstoffstrahls ist jedoch für eine Schadstoffreduzierung unbedingt erforderlich. Ferner kann an der Austrittsöffnung des Brennstoffstrahls eine stetig fortschreitende Verrußung oder Verkokung auftreten, die die abgespritzte Strahlform beeinflußt. Außerdem ist nachteilig, daß die Keramikumspritzung des Brennstoffeinspritzventils relativ kostenintensiv ist.

Weiterhin ist von Nachteil, daß die Betriebsspannung, welche zur Erzeugung eines Zündfunkens benötigt wird, normalerweise bei bis zu 25 kV liegt, wodurch einerseits die Komponenten, welche zur Spannungserzeugung bzw. - transformation benötigt werden, kostenintensiv und platzaufwendig und andererseits bedingt durch die hohen Spannungen stark belastet und daher von geringer Lebensdauer sind.

Ferner ist aus der Zusammenfassung der JP 57 000 361 A eine Kombination aus Brennstoffeinspritzventil und Zündkerze für einen Verbrennungsmotor bekannt. Über eine Düse wird von dem Brennstoffeinspritzventil ein Brennstoff in die Verbrennungskammer gesprüht. Dieses Gemisch breitet sich kegelförmig vom Ort der Einspritzung aus und umgibt die unter der Düse angebrachte Funkenstrecke.

### Vorteile der Erfindung

Die erfindungsgemäße Brennstoffeinspritzventil-Zündkerze-Kombination mit den kennzeichnenden Merkmalen des Hauptanspruchs hat demgegenüber den Vorteil, daß die Funkenstrecke der Zündkerze so kurz ist, daß bereits geringe Spannungen ausreichen, um einen Zündfunken zu erzeugen. Die

Weite der Funkenstrecke beträgt dabei zwischen 50 und 300 µm in einem axialen Abstand von 3 bis 15 mm vor der Abspritzöffnung. Von Vorteil ist ebenfalls, dass die parallel zu einer Stirnseite des Gehäuses verlaufenden Teile der Elektroden die gleiche Länge aufweisen, wodurch sich deren Herstellung vereinfacht.

Durch die in den Unteransprüchen aufgeführten Maßnahmen sind vorteilhafte Weiterbildungen und Verbesserungen der im Hauptanspruch angegebenen Brennstoffeinspritzventil-Zündkerze-Kombination möglich.

Insbesondere ist dabei von Vorteil, daß die Elektroden nahezu beliebig geformt sein können, so daß jeder Einbau- und Einspritzsituation Rechnung getragen werden kann. Die Elektroden können dabei sowohl in radialer als auch in axialer Richtung rechtwinklig oder teilkreisförmig gebogen sein.

Vorteilhafterweise sind die Enden der Elektroden abgeschrägt oder kegelförmig zugespitzt, um den Funkenüberschlag zu erleichtern.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch das abspritzseitige Ende eines ersten Ausführungsbeispiels einer erfindungsgemäßen Brennstoffeinspritzventil-Zündkerze-Kombination;
- Fig. 2A-B: schematische Aufsichten entgegen der Abspritzrichtung auf zwei mögliche Anordnungen der Elektroden der Zündkerze; Fig. 2B ist nicht Gegenstand der Erfindung.
- Fig. 3A-B: schematische Aufsichten entgegen der Abspritzrichtung auf zwei mögliche Anordnungen der Funkenstrecke; Fig. 3B ist nicht Gegenstand der Erfindung.
- Fig. 4A-C: schematische Darstellungen verschiedener Formen der Elektroden; Fig.C ist nicht Gegenstand der Erfindung.
- Fig. 5A-B: verschiedene Ansichten des abspritzseitigen Endes einer bekannten Brennstoffeinspritzventil-Zündkerze-Kombination; und
- Fig. 6A-D: Diagramme des Einspritz- und Zündverlaufs in verschiedenen Betriebszuständen einer mit den erfindungsgemäß ausgestalteten Brennstoffein- spritzventil-Zündkerze-Kombinationen ausgestatteten Brennkraftmaschine.

### Beschreibung der Ausführungsbeispiele

In Fig. 1 ist ein schematischer Teillängsschnitt des abspritzseitigen Endes eines Brennstoffeinspritzventils 1 mit integrierter Zündkerze 2 (Brennstoffeinspritzventil-Zündkerze-Kombination) zum direkten Einspritzen von Brennstoff in einen Brennraum einer gemischverdichtenden, fremdgezündeten Brennkraftmaschine und zum Zünden des in den Brennraum eingespritzten Brennstoffs dargestellt.

Das Brennstoffeinspritzventil 1 weist dabei einen Düsenkörper 3 und einen Ventilsitzkörper 4 auf. In dem Ventilsitzkörper 4 sind mehrere, im vorliegenden Ausführungsbeispiel beispielsweise fünf Abspritzöffnungen 5 angeordnet. Das Brennstoffeinspritzventil 1 weist eine Ventilnadel 6 auf, welche in dem Düsenkörper 3 angeordnet ist. Die Ventilnadel 6 weist an ihrem abspritzseitigen Ende einen Ventilschließkörper 7 auf, welcher mit einer an dem Ventilsitzkörper 4 ausgebildeten Ventilsitzfläche 8 einen Dichtsitz bildet. Erfindungsgemäß handelt es sich um ein nach innen öffnendes Brennstoffeinspritzventil 1.

Das Brennstoffeinspritzventil 1 kann dabei als elektromagnetisch betätigbares Brennstoffeinspritzventil 1 ausgebildet sein oder auch über einen piezoelektrischen oder magnetostriktiven Aktor zur Betätigung verfügen.

Die Zündkerze 2 besteht aus einem Kerzenstein 9, der vorzugsweise aus einem Keramikmaterial besteht, sowie einer darin angeordneten ersten Elektrode 10. Die erste Elektrode 10 ist elektrisch durch ein nicht weiter dargestelltes Zündgerät kontaktierbar. Die Zündkerze 2 und das Brennstoffeinspritzventil 1 sind in einem gemeinsamen Gehäuse 11 angeordnet. Mindestens eine zweite Elektrode 12 ist an dem gemeinsamen Gehäuse 11 so fixiert, daß zwischen den Elektroden 10 und 12 eine Funkenstrecke 13 ausgebildet ist. Durch den Einbau der Zündkerze 2 und des Brennstoffeinspritzventils 1 in dem gemeinsamen Gehäuse 11 kann der Einbauraum, welcher sonst für eine getrennt angeordnete Zündkerze 2 aufgewandt werden muß, eingespart werden.

Die Funkenstrecke 13 weist dabei erfindungsgemäß eine sehr geringe Weite auf, welche bei nur 50 bis 300 µm liegt, und ist 3 bis 15 mm von den Abspritzöffnungen 5 des Brennstoffeinspritzventils 1 entfernt. Die geringe Weite der Funkenstrecke 13 ist insofern von Vorteil, als die Zündspannung, welche benötigt wird, um einen Zündfunken zwischen den Elektroden 10 und 12 zu erzeugen, erheblich niedriger als bei herkömmlichen Zündkerzen liegt. Sie variiert zwischen 5 und 8 kV, während der Zündspannungsbedarf bei herkömmlichen Zündkerzen bei etwa 25 kV liegt.

Dies hat den Vorteil, daß die die Zündspannung bereitstellenden Bauteile weniger leistungsstark ausgelegt werden müssen, wodurch die Herstellung kostengünstiger wird. Zudem ist die Belastung der elektrischen Komponenten geringer, was zu längeren Lebensdauern führt.

Die Elektroden 10 und 12 werden ebenfalls geschont, da die Elektrodenerosion durch kapazitive Entladung stark verringert werden kann, da diese vom Quadrat der Spannung abhängt.

Die Fig. 2A und 2B zeigen zwei Ausführungsbeispiele für eine entsprechende Anordnung der Elektroden 10 und 12 gemäß dem in Fig. 1 dargestellten Ausführungsbeispiel eines erfindungsgemäß ausgestalteten Brennstoffeinspritzventils 1 mit integrierter Zündkerze 2. Das Ausführungsbeispiel in Figur 2B ist nicht Gegenstand der Erfindung. Die Blickrichtung ist dabei jeweils entgegen der Abspritzrichtung des Brennstoffs -auf den Ventilsitzkörper 4 des Brennstoffeinspritzventils 1 gerichtet.

In Fig. 2A sind die Elektroden 10 und 12 linear ausgebildet und stehen einander diametral gegenüber. Dies hat den Vorteil besonders einfacher Herstellbarkeit, da die Elektroden lediglich im rechten Winkel, wie in Fig. 1 dargestellt, abgebogen werden und ansonsten nicht weiterbearbeitet werden müssen.

Die in Fig. 2B dargestellten Elektroden 10 und 12 sind gebogen ausgeführt, so daß die zweite Elektrode 12 nicht der ersten Elektrode 10, wie in Fig. 2A dargestellt, diametral gegenübersteht, sondern zusammen mit dieser zumindest teilweise einen Kreis bildet. Dies hat den Vorteil, daß das gemeinsame Gehäuse 11 des Brennstoffeinspritzventils 1 und der Zündkerze 2 erheblich schlanker gestaltet werden kann und resultierend der benötigte Einbauraum im Zylinderkopf reduziert werden kann.

Wie bereits aus den Fig. 1, 2A uns 2B zu erkennen, sind die Elektroden 10 und 12 so angeordnet, daß die Funkenstrecke 13 immer innerhalb der durch die Abspritzöffnungen 5 abgespritzten Gemischwolke angeordnet ist. Dies hat den Vorteil, daß die Gemischwolke durch die stets vorhandene Gemischströmung und die daraus resultierende Funkenauslenkung sicher entflammen kann. Die Funkenstrecke 13 kann dabei, wie in Fig. 3A dargestellt, axial auf einer Längsachse des Brennstoffeinspritzventils 1 zentriert über den konzentrischen Ringen von Abspritzöffnungen 5 des Brennstoffeinspritzventils 1 angeordnet sein, wodurch die Gemischwolke im Zentrum entflammt wird. Danach kann die Gemischwolke sehr schnell durchbrennen, da die Flammwege in die Außenbereiche der Gemischwolke nur etwa halb so lang sind wie bei einer randständigen Anordnung der Zündkerze 2, welche die Gemischwolke zuerst in einem Randbereich entflammt.

Fig. 3B zeigt eine weitere Möglichkeit der Anordnung der Funkenstrecke 13 relativ zu den Abspritzöffnungen 5. Die Möglichkeit ist nicht Gegenstand der Erfindung. Durch eine geeignete Plazierung der Funkenstrecke 13 kann beispielsweise vermieden werden, daß die Elektroden 10 und 12 zu stark direkt angespritzt werden, was die Verkokung der Elektroden 10 und 12 und damit Fehlfunktionen und resultierende Zündaussetzer verstärken würde. Andererseits bleibt aber eine möglichst zentrale Anordnung der Funkenstrecke 13 erhalten, um die kurzen Flammwege ausnutzen zu können.

Die Fig. 4A bis 4C zeigen mögliche Formen der Elektroden 10 und 12, welche vorteilhaft in dem erfindungsgemäß ausgestalteten Brennstoffeinspritzventil 1 mit integrierter Zündkerze 2 einsetzbar sind.

Fig. 4A zeigt dabei Elektroden 10 und 12, welche einander rechtwinklig zugeneigt sind, wobei Enden 14 der Elektroden 10, 12 angeschrägt oder sogar kegelförmig ausgeformt sind, um den Funkenüberschlag zu fördern. Die rechtwinkelig abgebogenen Elektroden erstrecken sich dabei parallel zu einer Stirnfläche des Gehäuses 11.

Die in Fig. 4B dargestellte Ausführungsform sieht vor, die Enden 14 der Elektroden 10, 12 nochmals im rechten Winkel aufzubiegen, so daß sie wieder parallel zueinander stehen.

Dies hat den Vorteil, daß die Funkenstrecke 13 eine gewisse Abschirmung gegenüber der Gemischströmung erfährt, so daß die Gefahr der Verkokung und nachfolgender Zündaussetzer verringert wird.

In Fig. 4C neigen sich die Elektroden 10 und 12 ungewinkelt aufeinander zu, wodurch die Anordnung besonders einfach herstellbar ist. Diese Ausführungsform ist nicht Gegenstand der Erfindung. Auch hier ist zu beachten, daß die Enden 14 der Elektroden 10, 12 zumindest angeschrägt oder sogar kegelförmig ausgebildet sind, um den Funkenüberschlag zu fördern.

Fig. 5A und 5B zeigen ein, bekanntes Beispiel eines Brennstoffeinspritzventils 1 mit integrierter Zündkerze 2, wobei das Brennstoffeinspritzventil 1 im Gegensatz zu dem in den Fig. 1 bis 3 dargestellten Brennstoffeinspritzventil 1 als nach außen öffnendes Brennstoffeinspritzventil 1 ausgeführt ist.

Fig. 5A zeigt dabei eine stark schematisierte seitliche Ansicht des abspritzseitigen Endes des Brennstoffeinspritzventils 1 und der integrierten Zündkerze 2. Das Brennstoffeinspritzventil 1 weist wie im vorigen Ausführungsbeispiel einen Düsenkörper 3 auf, in welchem eine Ventilnadel 6 geführt ist. Die Ventilnadel 6 weist an ihrem abspritzseitigen Ende einen Ventilschließkörper 7 auf, welcher mit einer an einem Ventilsitzkörper 4 ausgebildeten Ventilsitzfläche 8 einen Dichtsitz bildet. Das Brennstoffeinspritzventil 1 spritzt bedingt durch die kegelförmige Ausbildung des Ventilschließkörpers 7 eine kegelmantelförmige Gemischwolke 15 ab.

Wie aus Fig. 5A ersichtlich, ist die axiale Länge der Elektroden 10, 12 dabei so bemessen, daß die Gemischwolke 15 die Elektroden 10, 12 bzw. die dazwischenliegende Funkenstrecke 13 nicht vollständig umhüllt, sondern tangential streift. Dies wird auch in Fig. 5B verdeutlicht, welche eine Aufsicht auf das abspritzseitige Ende des Brennstoffeinspritzventils 1 und der Zündkerze 2 entgegen der Abspritzrichtung zeigt. Die axiale Höhe über dem Austrittsbereich des Brennstoffs beträgt dabei etwa 5mm. Es ist ersichtlich, daß der Öffnungswinkel der kegelmantelförmigen Gemischwolke 15 gerade so weit ist, daß die Funkenstrecke 13 im Bereich des stöchiometrischen Gemischs liegt, ohne direkt angespritzt zu werden. Dies ist für die Lebensdauer der Zündkerze 2 von Vorteil, da die Thermoschockbelastung nicht so stark ist und die Elektroden 10, 12 weniger zu Elektrodenerosion neigen.

Für das in Fig. 5A und 5B dargestellte bekannte Brennstoffeinspritzventil 1 mit integrierter Zündkerze 2 sind insbesondere auch die in den Fig. 4A bis 4C dargestellten Ausführungsformen von Elektroden 10, 12 verwendbar.

Zur Verdeutlichung der erfindungsgemäßen konstruktiven Merkmale dienen die in den Fig. 6A bis 6D dargestellten Diagramme des Einspritz- und Zündverlaufs in verschiedenen Lastzuständen der Brennkraftmaschine.

Fig. 6A zeigt dabei schematisch eine vereinfachte Darstellung des Verlaufs der Last M in Abhängigkeit von der Drehzahl n der Brennkraftmaschine. Betriebszustände innerhalb der waagerecht schraffierten Fläche werden als Schichtladebetrieb oder Teillastbetrieb bezeichnet, während Betriebszustände innerhalb der senkrecht schraffierten Fläche als Homogen-, Homogenmagerbetrieb oder Vollastbetrieb bezeichnet werden. Die Fig. 6B und 6D beziehen sich dabei auf einen Betriebszustand aus dem Bereich des Schichtladebetriebs, während Fig. 6C einen Betriebszustand aus dem Bereich des Homogenbetriebs darstellt.

Fig. 6B stellt einen möglichen Einspritz- und Zündverlauf dar, welcher eine Einspritzphase über eine Zeit tᵢ über einen Kurbelwellenwinkelbereich °KW zeigt. Die Zündung erfolgt kurz nach dem Beginn der Einspritzung vor dem oberen Totpunkt.

Alternativ ist auch der in Fig. 6D dargestellte Einspritz- und Zündverlauf möglich, bei welchem nach der eigentlichen Einspritzung eine Kleinstmengeneinspritzung zur Zündung erfolgt.

Dies ist unter der Maßgabe, daß zwischen Haupteinspritzung und Kleinstmengeneinspritzung ein größerer Kurbelwellenwinkelbereich liegt, auch für den Homogenbetrieb möglich, wie in Fig. 6C gezeigt.

Die Erfindung ist nicht auf die dargestellten Ausführungsbeispiele beschränkt und für beliebige Bauweisen von Brennstoffeinspritzventilen 1 und Zündkerzen 2 anwendbar, wie in den beigefügten Ansprüchen definiert.

## Patentansprüche

1. Brennstoffeinspritzventil-Zündkerze-Kombination mit einem Brennstoffeinspritzventil (1) zum direkten Einspritzen von Brennstoff durch zumindest eine Abspritzöffnung (5) in einen Brennraum einer Brennkraftmaschine und einer Zündkerze (2) zum Zünden des in den Brennraum eingespritzten Brennstoffs mit einem Kerzenstein (9), der eine erste Elektrode (10) aufweist, und einer zweiten Elektrode (12), die durch eine Funkenstrecke (13) von der ersten Elektrode (10) beabstandet ist,
wobei das Brennstoffeinspritzventil (1) und der Kerzenstein (9) der Zündkerze (2) in einem gemeinsamen Gehäuse (11) angeordnet sind,
**dadurch gekennzeichnet,**
**dass** die Funkenstrecke (13) eine Weite von 50 bis 300 µm aufweist und in einem Abstand von 3 bis 15 mm vor der Abspritzöffnung (5) angeordnet ist,
**dass** das Brennstoffeinspritzventil (1) als nach innen öffnendes Brennstoffeinspritzventil (1) mit mehreren Abspritzöffnungen ausgebildet ist und
**dass** die parallel zu einer Stirnseite des Gehäuses (11) verlaufenden Teile der Elektroden (10; 12) die gleiche Länge aufweisen.

2. Brennstoffeinspritzventil-Zündkerze-Kombination nach Anspruch 1,
**dadurch gekennzeichnet,**
**dass** die zweite Elektrode (12) an dem gemeinsamen Gehäuse (11) fixiert ist.

3. Brennstoffeinspritzventil-Zündkerze-Kombination nach Anspruch 1 oder 2,
**dadurch gekennzeichnet,**
**dass** die Elektroden (10; 12) geradlinig ausgebildet sind und sich diametral gegenüberstehen.

4. Brennstoffeinspritzventil-Zündkerze-Kombination nach Anspruch 1 oder 2,
**dadurch gekennzeichnet,**
**dass** die Elektroden (10; 12) teilkreisförmig gebogen sind.

5. Brennstoffeinspritzventil-Zündkerze-Kombination nach einem der Ansprüche 1 bis 4,
**dadurch gekennzeichnet,**
**dass** die Elektroden (10; 12) an ihren einander zugewandten Enden (14) angeschrägt oder kegelförmig zugespitzt sind.

6. Brennstoffeinspritzventil-Zündkerze-Kombination nach einem der Ansprüche 1 bis 5,
**dadurch gekennzeichnet,**
**dass** die Elektroden (10; 12) parallel zu einer Längsachse des Brennstoffeinspritzventils (1) in dem Gehäuse (11) und der Zündkerze (2) angeordnet sind und zur Bildung der Funkenstrecke (13) rechtwinklig abgebogen sind.

7. Brennstoffeinspritzventil-Zündkerze-Kombination nach einem der Ansprüche 1, 2, 4 und 5,
**dadurch gekennzeichnet,**
**dass** die Elektroden (10; 12) zur Bildung der Funkenstrecke (13) bogenförmig aufeinander zu gebogen sind.

8. Brennstoffeinspritzventil-Zündkerze-Kombination nach einem der Ansprüche 1 bis 7,
**dadurch gekennzeichnet,**
**dass** die Enden (14) der Elektroden (10; 12) rechtwinklig aufgebogen sind, so dass sie parallel zueinander stehen.

9. Brennstoffeinspritzventil-Zündkerze-Kombination nach Anspruch 1,
**dadurch gekennzeichnet,**
**dass** die Funkenstrecke (13) in der axialen Verlängerung einer Längsachse des Brennstoffeinspritzventils (1) angeordnet ist.

## Claims

1. Combined fuel injection valve/spark plug, having a fuel injection valve (1) for directly injecting fuel through at least one ejection opening (5) into a combustion chamber of an internal combustion engine, and having a spark plug (2) for igniting the fuel injected into the combustion chamber, said spark plug having a spark plug insulating body (9) which has a first electrode (10) and having a second electrode (12) which is spaced apart from the first electrode (10) by a spark path (13),
the fuel injection valve (1) and the spark plug insulating body (9) of the spark plug (2) being arranged in a common housing (11),
**characterized**
**in that** the spark path (13) has a width of 50 to 300 µm and is arranged a distance of 3 to 15 mm in front of the ejection opening (5),
**in that** the fuel injection valve (1) is designed as an inwardly opening fuel injection valve (1) with a plurality of ejection openings, and
**in that** those parts of the electrodes (10; 12) which run parallel to an end side of the housing (11) are of equal length.

2. Combined fuel injection valve/spark plug according to Claim 1,
**characterized**
**in that** the second electrode (12) is fixed to the common housing (11).

3. Combined fuel injection valve/spark plug according to Claim 1 or 2,
**characterized**
**in that** the electrodes (10; 12) are of rectilinear design and are situated diametrically opposite one another.

4. Combined fuel injection valve/spark plug according to Claim 1 or 2,
**characterized**
**in that** the electrodes (10; 12) are bent into the shape of a circular segment.

5. Combined fuel injection valve/spark plug according to one of Claims 1 to 4,
**characterized**
**in that** the electrodes (10; 12) are bevelled or taper conically at their ends (14) facing towards one another.

6. Combined fuel injection valve/spark plug according to one of Claims 1 to 5,
**characterized**
**in that** the electrodes (10; 12) are arranged parallel to a longitudinal axis of the fuel injection valve (1) in the housing (11) and in the spark plug (2), and are bent at right angles to form the spark path (13).

7. Combined fuel injection valve/spark plug according to one of Claims 1, 2, 4 and 5,
**characterized**
**in that** the electrodes (10; 12) are bent towards one another in a curved manner to form the spark path (13).

8. Combined fuel injection valve/spark plug according to one of Claims 1 to 7,
**characterized**
**in that** the ends (14) of the electrodes (10; 12) are bent up at right angles so as to run parallel to one another.

9. Combined fuel injection valve/spark plug according to Claim 1,
**characterized**
**in that** the spark path (13) is arranged in the axial elongation of a longitudinal axis of the fuel injection valve (1).

## Revendications

1. Combinaison de soupape d'injection de carburant et de bougie d'allumage comprenant une soupape d'injection de carburant (1) pour l'injection directe de carburant à travers au moins une ouverture de pulvérisation (5) dans une chambre de combustion d'un moteur à combustion interne et une bougie d'allumage (2) pour allumer le carburant injecté dans la chambre de combustion, avec un isolateur de bougie (9) qui présente une première électrode (10) et une deuxième électrode (12) qui est espacée de la première électrode (10) d'une distance d'éclatement (13),
la soupape d'injection de carburant (1) et l'isolateur de bougie (9) de la bougie d'allumage (2) étant disposés dans un boîtier commun (11), **caractérisée en ce que**
la distance d'éclatement (13) présente une largeur de 50 à 300 µm et est disposée à une distance de 3 à 15 mm devant l'ouverture de pulvérisation (5), **en ce que** la soupape d'injection de carburant (1) est réalisée sous forme de soupape d'injection de carburant (1) s'ouvrant vers l'intérieur avec plusieurs ouvertures de pulvérisation et
**en ce que** les parties des électrodes (10 ; 12) s'étendant parallèlement à un côté frontal du boîtier (11) présentent la même longueur.

2. Combinaison de soupape d'injection de carburant et de bougie d'allumage selon la revendication 1, **caractérisée en ce que**
la deuxième électrode (12) est fixée sur le boîtier commun (11).

3. Combinaison de soupape d'injection de carburant et de bougie d'allumage selon la revendication 1 ou 2,
**caractérisée en ce que**
les électrodes (10 ; 12) sont réalisées sous forme rectiligne et sont diamétralement opposées.

4. Combinaison de soupape d'injection de carburant et de bougie d'allumage selon la revendication 1 ou 2,
**caractérisée en ce que**
les électrodes (10 ; 12) sont cintrées en forme de cercle partiel.

5. Combinaison de soupape d'injection de carburant et de bougie d'allumage selon l'une quelconque des revendications 1 à 4,
**caractérisée en ce que**
les électrodes (10 ; 12) sont biseautées à leurs extrémités (14) tournées l'une vers l'autre ou sont effilées en forme de cône.

6. Combinaison de soupape d'injection de carburant et de bougie d'allumage selon l'une quelconque des revendications 1 à 5,
**caractérisée en ce que**
les électrodes (10 ; 12) sont disposées parallèlement à un axe longitudinal de la soupape d'injection de carburant (1) dans le boîtier (11) et de la bougie d'allumage (2) et sont cintrées à angle droit pour former la distance d'éclatement (13).

7. Combinaison de soupape d'injection de carburant et de bougie d'allumage selon l'une quelconque des revendications 1, 2, 4 et 5,
**caractérisée en ce que**
les électrodes (10 ; 12) sont cintrées en forme d'arc l'une vers l'autre pour former la distance d'éclatement (13).

8. Combinaison de soupape d'injection de carburant et de bougie d'allumage selon l'une quelconque des revendications 1 à 7,
**caractérisée en ce que**
les extrémités (14) des électrodes (10 ; 12) sont cintrées à angle droit, de sorte qu'elles soient parallèles l'une à l'autre.

9. Combinaison de soupape d'injection de carburant et de bougie d'allumage selon la revendication 1, **caractérisée en ce que**
la distance d'éclatement (13) est disposée dans le prolongement axial d'un axe longitudinal de la soupape d'injection de carburant (1).
